# EUROPÄISCHE PATENTSCHRIFT

(11) **EP 1 443 219 B1**
(45) Veröffentlichungstag und Bekanntmachung des Hinweises auf die Patenterteilung: **23.08.2006**
(21) Anmeldenummer: 04000282.6
(22) Anmeldetag: 09.01.2004
(51) Int. Cl.: F15B 19/00, G01M 13/00, F16K 37/00

(54) **Diagnoseverfahren und -vorrichtung für einen pneumatischen Stellantrieb**
Method and device for testing a pneumatic actuator
Méthode et dispositif pour tester un actionneur pneumatique

(30) Priorität: 30.01.2003 DE 10303889
(43) Veröffentlichungstag der Anmeldung: 04.08.2004
(73) Patentinhaber: bar-pneumatische Steuerungssysteme GmbH, D-53547 Dattenberg (DE)
(72) Erfinder:
(74) Vertreter: Bauer, Dirk

(56) Entgegenhaltungen:
- EP-A- 0 947 901
- DE-A- 4 218 320
- US-A- 5 109 692
- US-A- 5 251 148
- MUNDRY S ET AL: "CONDITION MONITORING FUER DIE FLUIDTECHNIK" OLHYDRAULIK UND PNEUMATIK, KRAUSSKOPF VERLAG FUR WIRTSCHAFT GMBH. MAINZ, DE, Bd. 46, Nr. 2, Februar 2002 (2002-02), Seiten 120-127, XP001114850 ISSN: 0341-2660

## Beschreibung

Die Erfindung betrifft ein Diagnoseverfahren für einen pneumatischen Stellantrieb mit mindestens einem Kolben, der in einem Gehäuse zwischen zwei Endlagen beweglich ist und zwei Arbeitsräume begrenzt, wobei die Arbeitsräume mit einem Druckversorgungssystem verbindbar sind, das unter einem Systemdruck steht, wobei mindestens eine Position des Kolbens in dem Gehäuse erkannt wird. Die Erfindung betrifft auch eine Diagnosevorrichtung mit einem pneumatischen Stellantrieb mit mindestens einem Kolben, der in einem Gehäuse zwischen zwei Endlagen beweglich ist und zwei Arbeitsräume begrenzt, die mit einem Druckversorgungssystem verbindbar sind, das unter einem Systemdruck steht, wobei mindestens eine Position des Kolbens in dem Gehäuse mittels der Diagnosevorrichtung darstellbar ist.

Derartige Diagnoseverfahren und -vorrichtungen verwenden beispielsweise einen pneumatischen Stellantrieb mit einem Kolben, der in einem Gehäuse zwischen zwei Endlagen beweglich ist und einen ersten Arbeitsraum begrenzt, der mit einem Druckversorgungssystem verbindbar ist, das unter einem Systemdruck steht und mit einem Positionsgeber, mittels dessen mindestens eine Position des Kolbens in dem Gehäuse erkennbar ist.

Solche pneumatischen Stellantriebe gehören zur Ordnung der Druckmittelgetriebe und übertragen mit Hilfe eines nur auf Druck beanspruchbaren Mediums eine Bewegung vom Antrieb zum Abtrieb. Ein Gas (insbesondere Luft) als Medium wirkt unter Druck auf ein als Kolben ausgeführtes Antriebsglied ein und verschiebt dieses in einem zylindrischen Gehäuse in axialer Richtung oder rotiert es - bei einem Drehflügelantrieb - um eine starre Achse.. Das Abtriebsglied ist beispielsweise eine rotierbare Welle, wobei jede axiale Verschiebung des Kolbens in dem Gehäuse unmittelbar eine Rotation der Abtriebswelle bewirkt.

Bekannt sind die beschriebenen pneumatischen Stellantriebe mit Positionsgeber für die Kolbenposition beispielsweise aus der DE 101 52 178 A1, der DE 100 26 082 C1, der EP 0 894 983 A2, der WO 91/10070 A1, der WO 91/19907 A1 und der DE 42 41 189 A1. Die bekannten Stellantriebe erlauben eine Überwachung der Kolbenposition im laufenden Betrieb. So kann eine Fehlfunktion der bekannten Stellantriebe, die sich z. B. in Abweichungen von einer Sollposition niederschlägt, ermittelt werden. Die auf den bekannten Stellantrieben basierenden Diagnoseverfahren erlauben eine schnelle Lokalisierung eines fehlerhaften Stellantriebs in einer Anlage, erleichtern und beschleunigen auf diese Weise signifikant die Fehlerbehebung und vermindern die durch Fehlfunktion hervorgerufenen Stillstandszeiten.

In Anlagen mit einer Vielzahl von Stellantrieben - und rein statistisch entsprechend höherer Fehlerwahrscheinlichkeit - und in Anlagen, die abgesehen von planmäßigen Wartungsintervallen für den Dauerbetrieb vorgesehen sind, müssen zur Steigerung der Verfügbarkeit auch die verbleibenden Stillstandszeiten möglichst vermieden werden. Die bekannten Stellantriebe bieten jedoch - bis auf statistische Überlegungen - praktisch keine Möglichkeit zur Bestimmung ihrer konkreten individuellen Lebensdauer sowie der Lebensdauer der aus Antrieb und Stellglied (z. B. Armatur) gebildeten Einheit, so dass hier lediglich die Möglichkeit stark verkürzter Austauschintervalle oder (mehrfach) redundanter Auslegung der betreffenden Anlagenteile bleibt.

Beide Varianten sind zwangsläufig mit einer verminderten Nutzung des eingesetzten Kapitals verbunden und sollten daher aus wirtschaftlichen Überlegungen möglichst vermieden werden.

Aus der europäischen Patentschrift EP 0 947 901 A2 geht ein Wartungs-Überwachungssystem für Ventile von Dampf-Turbinen hervor. Dabei ist ein Ventil mit einem langen Schaft ausgerüstet, der an der gegenüberliegenden Seite mit einem Kolben versehen ist. Dieser Kolben sitzt in einer Druckkammer, die durch einen Einlass mit hydraulischem Druck beaufschlagt wird. Mit Hilfe eines Druckwandlers wird kontinuierlich der Druck in der Kammer gemessen und mit einem Soll-Wert verglichen, wodurch Rückschlüsse darauf gemacht werden können, ob die Hubbewegung des Ventils, beziehungsweise das Ventil selbst, in takt ist.

Das Patent US 5,251,148 offenbart ein Ventil zur Kontrolle von Prozessabläufen, in dessen Seitenwänden im Bereich des Flüssigkeitsdurchflusses verschiedene Sensoren angeordnet sind und somit der Durchfluss durch das Ventil kontrolliert werden kann und gleichzeitig verschiedenen Parameter der Flüssigkeit, beispielsweise die Temperatur, aufgezeichnet werden. Auch hier weist das Ventil einen Schaft auf, der an seinem dem Ventil gegenüberliegenden Ende mit einem Kolben ausgestattet ist, der wiederum in einem Zylinder untergebracht ist. Der Zylinder weist zwei Öffnungen zur Aufnahme von Pressluft auf und zwei Drucksensoren, die den Luftdruck im Bereich über dem Kolben und im Bereich unter dem Kolben messen. Die Signale der gesamten Sensoren werden zu einem Kontrollsystem geleitet, das es ermöglicht, die aktuell gemessenen Werte mit Messwerten zu vergleichen, die zu einem vorigen Zeitpunkt registriert wurden. Bei Auftreten von Abweichungen können mögliche Fehler im Prozessablauf festgestellt und Korrekturmaßnahmen eingeleitet werden.

### Aufgabe

Der Erfindung liegt die Aufgabe zugrunde, ein alternatives Diagnoseverfahren sowie entsprechende Vorrichtungen und Stellantriebe vorzuschlagen, die die Vorhersage der individuellen Lebensdauer eines Stellantriebs ermöglichen.

### Lösung

Ausgehend von dem bekannten Diagnoseverfahren wird die Aufgabe nach der Erfindung dadurch gelöst, dass die Differenz zwischen einem Kenndruck, der der statische Druckanteil des in einem Arbeitsraum anliegenden Drucks ist, und einem Referenzdruck, der der statische Druckanteil des in einem zweiten Arbeitsraum anliegenden Drucks ist, wenn der zweite Arbeitsraum nicht mit dem Druckversorgungssystem verbunden ist, mittels eines Differenzdruckmesselements ermittelt und mit einem Sollwert verglichen wird.

Typischer Weise ist der erste Arbeitsraum vor Beginn eines Schaltvorgangs - also dem Bewegen des Kolbens aus einer Endlage in die andere - drucklos. Wird der erste Arbeitsraum mit dem Druckversorgungssystem verbunden, so steigt der in dem ersten Arbeitsraum anliegende Druck zunächst kontinuierlich an, ohne dass der Kolben in Bewegung versetzt würde. Erst wenn die aus dem Druckmedium auf den Kolben wirkende Druckkraft die der Bewegung entgegen gesetzten Haftreibungskräfte übersteigt, wird der Kolben in Richtung der anderen Endlage beschleunigt. Ausgehend von diesem "Losbrechpunkt" wirken lediglich betragsmäßig geringere Gleitreibungskräfte der Druckkraft entgegen.

Abhängig von einer Vielzahl von Variablen - von der Höhe des Systemdrucks und der Viskosität des Druckmediums, vom Einströmquerschnitt des Arbeitsraums und von der wirksamen Kolbenfläche, von den Gleitreibungskräften zwischen Kolben und Gehäuse und gegebenen Falls weiteren auf den Kolben wirkenden (äußeren) mechanischen oder Druckkräften , insbesondere von Kräften für die Betätigung einer mit dem Stellantrieb zu schaltenden Armatur (z. B. Ventil o. a.), stellt sich ein charakteristisches Zustandsprofil des Stellantriebs ein. In der Regel wird nach einer Einlaufphase ein "Gleichgewicht" erreicht, das sich durch eine im Wesentlichen konstante Geschwindigkeit des Kolbens bei einem im Wesentlichen konstanten statischen Druck in dem ersten Arbeitsraum auszeichnet.

Die Bewegung des Kolbens endet (normalerweise) mit dem Anschlag in der anderen Endlage. Von diesem Zeitpunkt an steigt der statische Druck in dem ersten Arbeitsraum kontinuierlich bis zum Niveau des Systemdrucks an (sofern der Arbeitsraum keine übermäßigen Leckageverluste aufweist), wodurch - zusätzlich zu den nun wieder wirkenden Haftreibungskräften - eine Sicherung des Kolbens in dieser Position gegen unbeabsichtigtes Rückstellen bewirkt wird.

Jeder Verschleiß der Kontaktflächen zwischen Kolben und Gehäuse, jede durch Verschmutzung hervorgerufene Verringerung von Ein- oder Ausströmquerschnitten des ersten Arbeitsraums, jede Undichtigkeit im pneumatischen System und ebenso jede Veränderung von Betriebsparametern an dem jeweils mittels des Stellantriebs angetriebenen Elements - beispielsweise eines Kugelhahns - bewirkt Änderungen dieses Zustandsprofils, die sich in charakteristischen Änderungen des statischen Drucks in einem Arbeitsraum niederschlagen. Die Messung des statischen Druckanteils des in einem Arbeitsraum anliegenden Drucks als Kenndruck des Stellantriebs stellt damit - in Verbindung mit der bekannten Positionsbestimmung des Kolbens - die ideale Grundlage zur Diagnose des aktuellen Zustands eines Stellantriebs sowie der damit betätigten Armatur dar.

Das erfindungsgemäße Diagnoseverfahren ist nicht nur bei Stellantrieben anwendbar, die mit einem zu betätigenden Element (z. B. Armatur) in Form eines separaten Bauteils koppelbar sind, sondern auch bei solchen Stellantrieben, die mit dem zu betätigenden Element eine bauliche Einheit bilden und wie sie beispielsweise in der WO 00/04311 offenbart sind.

Die Differenz zwischen dem Kenndruck und einem Referenzdruck wird mit dem Sollwert verglichen, wobei der Referenzdruck der statische Druckanteil des in einem zweiten Arbeitsraum anliegenden Drucks ist und wobei der zweite Arbeitsraum nicht mit dem Druckversorgungssystem verbunden ist. Eine solche Ausgestaltung bietet sich insbesondere in Verbindung mit Stellantrieben an, die einen zweiseitig wirksamen Kolben zwischen zwei wechselnd beaufschlagten Arbeitsräumen aufweisen. Je nach Arbeitsrichtung des Stellantriebs stellt dann wechselseitig der statische Druck in dem jeweils druckbeaufschlagten Arbeitsraum den Kenndruck, der statische Druck in dem anderen Arbeitsraum den Referenzdruck dar.

Die Differenz zwischen den jeweiligen Kenn- und Referenzdrücken in den Arbeitsräumen kann mit minimalem baulichen Aufwand in einem für beide Betätigungsrichtungen einsetzbaren Differenzdruckmesselement ermittelt werden. Derartige Messelemente sind allgemein bekannt und für eine Vielzahl von Einsatzzwecken und Baugrößen als preiswertes Massenprodukt am Markt verfügbar. Die Miniaturisierung dieses Messelements erlaubt - bei entsprechenden Abmaßen des betreffenden Bauteils - dessen Integration in das Gehäuse oder sogar in den Kolben des erfindungsgemäßen Stellantriebs.

Im Rahmen einer erfindungsgemäßen Diagnose wird bevorzugt ein Verlauf der Druckdifferenz zwischen zwei Betriebspunkten des Stellantriebs mit einem Verlauf des Sollwerts verglichen. Je nach den Anforderungen an die Diagnose können die Druckverläufe vom Beginn der Beaufschlagung bis zum Losbrechpunkt, vom Losbrechpunkt bis zum Anschlagen in der anderen Endlage und von diesem Zeitpunkt bis zum Erreichen des Systemdrucks in die Diagnose einfließen und gegebenen Falls mit dem Bewegungsprofil des Kolbens zwischen den Endlagen korreliert werden. Jede Abweichung von dem jeweils betreffenden Sollwert kann beispielsweise als Auslöser einer sofortigen Sichtkontrolle im laufenden Betrieb, als Vormerkung für den Austausch im nächsten planmäßigen Stillstand oder auch prophylaktisch zur automatischen Umschaltung auf einen redundanten Anlagenpfad verwendet werden.

Ein erfindungsgemäßes Diagnoseverfahren ermittelt vorzugsweise für einen Schaltvorgang eine Druckreserve, wobei die Druckreserve die Differenz zwischen einem Maximalwert der Druckdifferenz vor Losbrechen des Kolbens und dem Systemdruck ist. Diese Druckreserve entspricht mittelbar - über die druckbeaufschlagte Kolbenfläche in einem zylindrischen Gehäuse eines linear wirkenden Stellantriebs - einer Kraftreserve oder - über die druckbeaufschlagte Kolbenfläche und den wirksamen Hebelarm bei einem Drehantrieb - einer Momentenreserve als Maß für die prinzipiell aus der Ruhestellung stellbare Last: Übersteigt die Haftreibung der Last die Kraft- oder Momentenreserve des Stellantriebs, so ist der Stellvorgang blockiert. Besonders bevorzugt wird bei Unterschreiten einer minimalen Grenzdruckreserve ein Warnsignal generiert.

Weiterhin wird im Rahmen eines erfindungsgemäßen Diagnoseverfahrens vorteilhafter Weise für einen Stellvorgang ein Stelldruck ermittelt, wobei der Stelldruck der Wert der Druckdifferenz bei Erreichen einer Endstellung des Kolbens ist. Der so definierte Stelldruck entspricht dem Druck, der zur Vollendung des Stellvorganges - also beispielsweise zum vollständigen Öffnen oder Schließen eines Ventils - benötigt wird. Eine Erhöhung des Stelldrucks kann einerseits auf einen Verschleiß von Dicht- und Gleitflächen des Stellantriebs oder des gestellten Elements und eine hierdurch hervorgerufene Steigerung der Gleitreibungskräfte hinweisen. Andererseits wirken sich auch Ablagerungen am Stellantrieb oder an dem gestellten Element, die das Erreichen der Endstellung behindern - beispielsweise in einer fluidtechnischen Anlage eine am Ventilsitz abgelagerte Feststofffracht des Fluids - in einer Erhöhung des Stelldrucks aus. Wiederum ist es besonders hilfreich, wenn bei Überschreiten eines maximalen Grenzstelldrucks ein Warnsignal generiert wird.

Sollen anstelle einer kontinuierlichen Überwachung der Druckdifferenz nur einzelne diskrete Werte zur Diagnose eines Stellantriebs gemessen werden, so bietet sich die Messung der Druckreserve und der Druckdifferenz oder eines der beiden Werte an: Die Messung kann dann beispielsweise besonders einfach durch einen elektrischen Impulsgeber ausgelöst werden, der jeweils den Beginn oder das Ende eines (elektrisch leitenden) Kontakts zwischen den Kolben beziehungsweise zwischen einem Kolben und dem Gehäuseende registriert.

Beide Grenzwerte - Grenzdruckreserve und Grenzstelldruck - sind typischer Weise in Abhängigkeit vom jeweiligen Einsatz des Stellantriebs weitgehend frei wählbar, sollten aber grundsätzlich mit einem Zuschlag gegenüber den Haft- beziehungsweise Gleitreibungskräften der zu stellenden Last gewählt werden, der einerseits Schwankungen dieser Kräfte auffängt, andererseits bei verschleißbedingter Steigerung der Druckdifferenz im Betrieb den Austausch des Stellantriebs in planbaren Intervallen ermöglicht.

Insbesondere bei großen Stückzahlen bietet sich die Vorkonfektion von Stellantrieben auf fest eingestellte Grenzwerte an. Für spezielle Einsatzzwecke können auch Stellantriebe vorgesehen werden, die eine Einstellung eines Grenzwerts unmittelbar am Stellantrieb erlauben. Grenzwerte können auch in Form fester Zahlenwerte in einer externen Diagnosevorrichtung abgelegt sein. Die Diagnosevorrichtung wird dann mit dem Stellantrieb über eine Druckleitung oder - notwendiger Weise insbesondere bei größeren Distanzen zwischen dem Stellantrieb und der Diagnosevorrichtung - über eine Datenleitung zur Übermittlung des aktuellen Wertes der Druckdifferenz oder auch nur der Druckreserve und/oder des Stelldrucks verbunden.

Ein Warnsignal im Rahmen eines solchen erfindungsgemäßen Diagnoseverfahrens kann beispielsweise in Form einfacher - und allgemein bekannter - optischer oder akustischer Signalelemente ausgegeben werden, die unmittelbar an dem Stellantrieb angeordnet sind. Ein Warnsignal kann aber auch - alternativ oder zusätzlich - die Form eines elektrischen oder elektromagnetischen Signals aufweisen, das von einer an dem Stellantrieb angeordneten Diagnosevorrichtung an ein weiter entferntes Anzeigeelement, beispielsweise an einer zentralen Anzeigetafel oder auch an einen Steuerrechner für eine größere Anlage übermittelt wird.

Die Aufgabe wird gleichfalls erfindungsgemäß ausgehend von der bekannten Diagnosevorrichtung dadurch gelöst, dass ein Differenzdruckmesselement vorgesehen ist, mit dem die Differenz zwischen einem Kenndruck, der der statische Druckanteil eines in einem Arbeitsraum anliegenden Drucks ist, und einem Referenzdruck, der der statische Druckanteil des in dem zweiten Arbeitsraum anliegenden Drucks ist, wenn der zweite Arbeitsraum nicht mit dem Druckversorgungssystem verbunden ist, messbar und mittels der Diagnosevorrichtung auswertbar ist. Eine solche Diagnosevorrichtung dient der Ausführung des oben beschriebenen erfindungsgemäßen Diagnoseverfahrens. Auch die erfindungsgemäße Diagnosevorrichtung lässt sich in Verbindung mit Stellantrieben anwenden, die mit der zu betätigenden Armatur zu einer baulichen Einheit verschmolzen sind.

Die Aufgabe wird mithin ausgehend von dem bekannten Stellantrieb bereits erfindungsgemäß gelöst durch zwei Druckmessanschlüsse, an denen mittels eines Differenzdruckmesselements eine Druckdifferenz messbar ist.

Eine erfindungsgemäße Diagnosevorrichtung weist vorzugsweise eine digitale Recheneinheit auf, in der der Vergleich der beiden Kenndrücke ausgeführt wird. Geeignete elektronische Recheneinheiten sind allgemein bekannt und in verschiedenen Ausführungen als Massenprodukte kostengünstig am Markt erhältlich. Grundsätzlich ist auch die Verwendung analoger pneumatischer Komparatoren möglich. Abgesehen von Sonderfällen, die beispielsweise die Verwendung elektronischer Bauteile ausschließen, ist diese Variante jedoch aus Kostengründen nicht bevorzugt. Die Verwendung programmierbarer elektronischer Recheneinheiten ermöglicht einerseits die Verwendung von marktüblichen Standardbauteilen, andererseits kann die erfindungsgemäße Diagnosevorrichtung so besonders günstig - nämlich durch Umprogrammierung anstelle Austausch von Bauelementen - für andere Zwecke verwendet werden. Als Diagnosevorrichtung im Sinne der Erfindung ist insbesondere auch ein handelsüblicher Digitalrechner anzusehen, der für die Verwendung in der genannten Art programmiert ist.

### Ausführungsbeispiel

Die Erfindung wird nachfolgend anhand schematischer Skizzen eines Ausführungsbeispiels erläutert. Es zeigen
- Fig. 1: einen erfindungsgemäßen Stellantrieb,
- Fig. 2: der Druckdifferenz- und Wegverlauf über der Zeit an diesem Stellantrieb,
- Fig. 3: dieser Stellantrieb integriert mit einer erfindungsgemäßen Diagnosevorrichtung

Figur 1 zeigt einen erfindungsgemäßen pneumatischen Stellantrieb 1 mit Zahnstangen-Ritzelprinzip und einem geschlossenen zylindrischen Gehäuse 2, zwei in diesem axial gelagerten und selbstzentrierend geführten, gegenläufig beweglichen Kolben 3 und einer radial aus dem Gehäuse 2 austretenden rotierbaren Abtriebswelle 4. Die Rotation der Abtriebswelle 4 ist durch zwei mit den Kolben 3 verbundene Zahnstangen 5, die axial im Gehäuse 2 angeordnet sind und in eine nicht dargestellte, am Umfang der Abtriebswelle 4 angeordnete Verzahnung eingreifen, mit der axialen Bewegung der Kolben 3 fest gekoppelt. Die beiden Kolben 3 schließen in dem Gehäuse 2 den inneren Arbeitsraum 6 ein, in dem auch die Zahnstangen 5 und die Abtriebswelle 4 verlaufen. Mit dem Gehäuse 2 schließen die Kolben 3 die äußeren Arbeitsräume 7 ein. In den äußeren Arbeitsräumen 7 sind Druckfedern 8 angeordnet, die bei drucklosen Arbeitsräumen 6, 7 die Kolben 3 aufeinander zu schieben.

Das Gehäuse 2, die Kolben 3 und die Zahnstangen 5 sind aus einer Aluminium-Legierung im Druckgussverfahren gefertigt. Die außen liegenden Flächen sind eloxiert und zusätzlich mit Epoxidharz beschichtet. Die Abtriebswelle 4 besteht aus Edelstahl und ist zum Anschluss an das zu stellende Element mit einem nicht dargestellten 2-Flach versehen. Die Arbeitsräume 6, 7 sind an den Kolben 3 mit nicht dargestellten Nitrilkautschukdichtungen gegen einander abgedichtet.

Der dargestellte erfindungsgemäße Stellantrieb 1 weist einen Nennschwenkwinkel von 120° auf. Der Stellantrieb 1 bringt auf das zu stellende Element bei einem Systemdruck 9 von 10 bar ein Drehmoment von bis zu 8000 Nm auf. Als Arbeitsmedium dient gefilterte Luft (PNEUROP/ISO-Klasse 4).

Der Stellantrieb 1 weist zwei Druckanschlüsse 10, 11 auf, die mittels eines Schaltelementes 12 wechselseitig mit dem Arbeitsmedium beaufschlagt oder entlüftet werden können.

Über den ersten Druckanschluss 10 wird der innere Arbeitsraum 6, über den zweiten Druckanschluss 11 werden die äußeren Arbeitsräume 7 beaufschlagt. In der dargestellten Stellung ist der innere Arbeitsraum 6 über den ersten Druckanschluss 10 mit dem Arbeitsmedium beaufschlagt, die äußeren Arbeitsräume 7 sind über den zweiten Druckanschluss 11 mit der Umgebung verbunden und weisen Umgebungsdruck auf. Die Druckfedern 8 liegen auf Block und definieren so die Endstellung der Kolben 3.

Wie aus Figur 2, unteres Diagramm, ersichtlich ist, befinden sich die Kolben 3 zu Beginn des Stellvorgangs in der Grundstellung (oder "0°-Stellung") 13 des erfindungsgemäßen Stellantriebs 1, am Ende des Stellvorgangs in der anderen Endstellung, hier der "120°-Stellung" 14. Durch Umschalten des Schaltelements 12 werden die äußeren Arbeitsräume 7 mit dem Arbeitsmedium beaufschlagt und der innere Arbeitsraum 6 entlüftet. An dem Druckmessanschluss 15 liegt als Kenndruck der statische Druckanteil des in den äußeren Arbeitsräumen 7 anliegenden Drucks an, an dem Referenzdruckmessanschluss 16 liegt als Referenzdruck der statische Druckanteil des in dem inneren Arbeitsraum 6 anliegenden Drucks an. Bei einem Stellvorgang aus 120°-Stellung 14 in die 0°-Stellung 13 sind die Funktionen von Druck- und Referenzdruckmessanschluss 16 vertauscht, die Arbeitsweise der im Folgenden beschriebenen Diagnose ist aber identisch.

Der Druckmessanschluss 15 und der Referenzdruckmessanschluss 16 sind mit einem Differenzdruckmesselement 17 verbunden, das über eine Drucksignalleitung 18 den gemessenen Differenzdruck 19 an die Diagnosevorrichtung 20 meldet. Zusätzlich ist an dem Stellantrieb 1 ein Positionsgeber 21 angeordnet, der über eine Positionssignalleitung 22 die gemessene Position der Kolben 3 an die Diagnosevorrichtung 20 meldet.

Figur 2 zeigt den Verlauf des Differenzdrucks 19 und des Wegs 23 an diesem erfindungsgemäßen Stellantrieb 1 während des Stellvorgangs: Zu Beginn entspricht der Differenzdruck 19 betragsmäßig dem Systemdruck 8. In der Grundstellung ist der Differenzdruck 19 negativ definiert. Zunächst sinkt der Betrag des Differenzdrucks 19 bis auf 0 (gleiche Drücke auf beiden Seiten des Kolbens 3) und steigt dann bis zu einem unterhalb des Systemdrucks 8 liegenden Maximaldruck 24 an. Bei Anliegen dieses Maximaldrucks 24 wird die zwischen den Kolben 3 und dem Gehäuse 2 sowie in dem angeschlossenen Element wirkende Haftreibung überwunden, die Kolben 3 brechen los. Die Differenz zwischen dem Maximaldruck 24 und dem Systemdruck 8 wird als Druckreserve 25 bezeichnet. Die Kolben 3 bewegen sich nun mit im Wesentlichen konstanter Geschwindigkeit auf einander zu. Hierbei sinkt der Differenzdruck 19 auf einen niedrigeren, gleichfalls im Wesentlichen konstanten Betrag ab.

In der Endposition stehen die Zahnstangen 5 in Kontakt mit dem jeweils gegenüber liegenden Kolben 3. Die Bewegung der Kolben 3 endet, der Differenzdruck 19 steigt bis auf den Systemdruck 8 an. Das Druckniveau bei Erreichen der Endposition wird als Stelldruck 26 bezeichnet.

Figur 3 zeigt den erfindungsgemäßen Stellantrieb 1 integriert mit einer erfindungsgemäßen Diagnosevorrichtung 20. Die Diagnosevorrichtung 20 weist einen Stellungsanzeiger 27 auf, der die Stellung der Abtriebswelle 4 anzeigt. An der Diagnosevorrichtung 20 sind nicht dargestellte zentrale Elektro-Anschlüsse - eine Klemmleiste, ein Aktor-Sensor-Stecker und ein Bus-Anschluss - angeordnet. Der Positionsgeber 21 ist ein an der Abtriebswelle 4 angeordneter elektronischer Winkelgeber, der gleichzeitig als Endlagenmelder fungiert. Zusätzlich weist die Diagnosevorrichtung 20 einen nicht dargestellten, selbst einstellenden induktiven Endlagenmelder auf. Mittels der Diagnosevorrichtung 20 wird im Sinne eines "Condition Monitoring" der Differenzdruck 19 und der Schwenkwinkel überwacht und gegebenen Falls auf einem Alarmausgang 28 ein Warnsignal an eine übergeordnete Kontrolleinheit generiert.

In den Figuren sind
- 1: Stellantrieb
- 2: Gehäuse
- 3: Kolben
- 4: Abtriebswelle
- 5: Zahnstange
- 6: Innerer Arbeitsraum
- 7: Äußerer Arbeitsraum
- 8: Druckfeder
- 9: Systemdruck
- 10: Erster Druckanschluss
- 11: Zweiter Druckanschluss
- 12: Schaltelement
- 13: 0°-Stellung
- 14: 120°-Stellung
- 15: Druckmessanschluss
- 16: Referenzdruckmessanschluss
- 17: Differenzdruckmesselement
- 18: Drucksignalleitung
- 19: Differenzdruck
- 20: Diagnosevorrichtung
- 21: Positionsgeber
- 22: Positionssignalleitung
- 23: Weg
- 24: Maximaldruck
- 25: Druckreserve
- 26: Stelldruck
- 27: Stellungsanzeiger
- 28: Alarmausgang

## Patentansprüche

1. Diagnoseverfahren für einen pneumatischen Stellantrieb (1) mit mindestens einem Kolben (3), der in einem Gehäuse (2) zwischen zwei Endlagen beweglich ist und zwei Arbeitsräume (6, 7) begrenzt, wobei die Arbeitsräume (6, 7) mit einem Druckversorgungssystem verbindbar sind, das unter einem Systemdruck (8) steht, wobei mindestens eine Position des Kolbens (3) in dem Gehäuse (2) erkannt wird, ***dadurch gekennzeichnet, dass*** die Differenz zwischen einem Kenndruck, der der statische Druckanteil des in einem Arbeitsraum (6, 7) anliegenden Drucks ist, und einem Referenzdruck, der der statische Druckanteil des in einem zweiten Arbeitsraum (6, 7) anliegenden Drucks ist, wenn der zweite Arbeitsraum (6, 7) nicht mit dem Druckversorgungssystem verbunden ist, mittels eines Differenzdruckmesselements ermittelt und mit einem Sollwert verglichen wird.

2. Diagnoseverfahren nach dem vorgenannten Anspruch, ***dadurch gekennzeichnet, dass*** ein Verlauf der Druckdifferenz zwischen zwei Betriebspunkten des Stellantriebs (1) mit einem Verlauf des Sollwerts verglichen wird.

3. Diagnoseverfahren nach einem der vorgenannten Ansprüche, ***dadurch gekennzeichnet, dass*** für einen Schaltvorgang eine Druckreserve (25) ermittelt wird, wobei die Druckreserve (25) die Differenz zwischen einem Maximalwert der Druckdifferenz vor Losbrechen des Kolbens (3) und dem Systemdruck (8) ist.

4. Diagnoseverfahren nach dem vorgenannten Anspruch, ***dadurch gekennzeichnet, dass*** bei Unterschreiten einer minimalen Grenzdruckreserve ein Warnsignal generiert wird.

5. Diagnoseverfahren nach einem der vorgenannten Ansprüche, ***dadurch gekennzeichnet, dass*** für einen Stellvorgang ein Stelldruck (26) ermittelt wird, wobei der Stelldruck (26) der Wert der Druckdifferenz bei Erreichen einer Endstellung des Kolbens (3) ist.

6. Diagnoseverfahren nach einem der vorgenannten Ansprüche, ***dadurch gekennzeichnet, dass*** bei Überschreiten eines maximalen Grenzstelldrucks ein Warnsignal generiert wird.

7. Diagnosevorrichtung (20) mit einem pneumatischen Stellantrieb (1) mit mindestens einem Kolben (3), der in einem Gehäuse (2) zwischen zwei Endlagen beweglich ist und zwei Arbeitsräume (6, 7) begrenzt, die mit einem Druckversorgungssystem verbindbar sind, das unter einem Systemdruck (8) steht, wobei mindestens eine Position des Kolbens (3) in dem Gehäuse (2) mittels der Diagnosevorrichtung (20) darstellbar ist, ***dadurch gekennzeichnet, dass*** ein Differenzdruckmesselement vorgesehen ist, mit dem die Differenz zwischen einem Kenndruck, der der statische Druckanteil eines in einem Arbeitsraum (6, 7) anliegenden Drucks ist, und einem Referenzdruck, der der statische Druckanteil des in dem zweiten Arbeitsraum anliegenden Drucks ist, wenn der zweite Arbeitsraum nicht mit dem Druckversorgungssystem verbunden ist, messbar und mittels der Diagnosevorrichtung (20) auswertbar ist.

8. Diagnosevorrichtung (20) nach dem vorgenannten Anspruch, ***dadurch gekennzeichnet, dass*** die Diagnosevorrichtung (20) eine digitale Recheneinheit aufweist.

## Claims

1. A method for testing a pneumatic actuator (1), comprising at least one piston (3) which is movable in a housing (2) between two end positions and delimits two working chambers (6, 7), with the working chambers (6, 7) being connectable to a pressure supply system which is under a system pressure (8), with at least one position of the piston (3) in the housing (2) being recognized, **characterized in that** the difference between a characteristic pressure which is the static pressure share of the pressure applied in a working chamber (6, 7) and a reference pressure which is the static pressure share of the pressure applied in a second working chamber (6, 7) when the second working chamber (6, 7) is not connected to the pressure supply system is determined by means of a differential pressure measuring instrument and is compared with a setpoint value.

2. A method for testing according to the preceding claim, **characterized in that** a development of the pressure difference between two operating points of the actuator (1) is compared with a development of the setpoint value.

3. A method for testing according to one of the preceding claims, **characterized in that** a pressure reserve (25) is determined for a switching process, with the pressure reserve (25) being the difference between a maximum value of the pressure difference before breakaway of the piston (3) and the system pressure (8).

4. A method for testing according to the preceding claim, **characterized in that** a warning signal is generated when a minimum limit pressure reserve is fallen below.

5. A method for testing according to one of the preceding claims, **characterized in that** a set pressure (26) is determined for an actuating process, with the set pressure (26) being the value of the pressure difference upon reaching an end position of the piston (3).

6. A method for testing according to one of the preceding claims, **characterized in that** a warning signal is generated upon exceeding a maximum limit set pressure.

7. An apparatus (20) for testing, comprising a pneumatic actuator (1) having at least one piston (3) which is movable in a housing (2) between two end positions and delimits two working chambers (6, 7) which are connectable to a pressure supply system which is under a system pressure (8, with at least one position of the piston (3) in the housing (2) being representable by means of the apparatus (20) for testing, **characterized in that** a differential pressure measuring element is provided with which the difference is measurable between a characteristic pressure which is the static pressure share of a pressure applied in a working chamber (6, 7) and a reference pressure which is the static pressure share of the pressure applied in the second working chamber when the second working chamber is not connected with the pressure supply system, and can be evaluated by means of the apparatus (20) for testing.

8. An apparatus (20) for testing according to the preceding claim, **characterized in that** the apparatus (20) for testing comprises a digital computing unit.

## Revendications

1. Procédé de diagnostic de l'état d'un servomoteur pneumatique (1) avec au moins un piston (3) qui est mobile entre deux positions d'extrémité dans un boîtier (2) et qui définit deux enceintes de travail (6, 7), les enceintes de travail (6, 7) étant aptes à être reliées à un système d'alimentation en pression qui est sous pression (8), au moins une position du piston (3) dans le boîtier (2) étant détectée, ***caractérisé en ce que*** la différence entre une pression caractéristique qui est la part statique de la pression régnant dans une enceinte de travail (6, 7) et une pression de référence qui est la part statique de la pression régnant dans une deuxième enceinte de travail (6, 7) quand la deuxième enceinte de travail (6, 7) n'est pas reliée au système d'alimentation en pression est déterminée au moyen d'un élément de mesure de la différence de pression et est comparée à une valeur de consigne.

2. Procédé de diagnostic selon la revendication précédente, ***caractérisé en ce qu*'**une courbe de la différence de pression entre deux points de fonctionnement du servomoteur (1) est comparée à une courbe de la valeur de consigne.

3. Procédé de diagnostic selon l'une quelconque des revendications précédentes, ***caractérisé en ce qu*'**une réserve de pression (25) est déterminée pour un processus de commutation, cette réserve de pression (25) étant la différence entre une valeur maximale de la différence de pression avant le démarrage en trombe du piston (3) et la pression (8) du système.

4. Procédé de diagnostic selon la revendication précédente, ***caractérisé en ce* qu'**un signal d'alarme est généré lorsque la réserve de pression devient inférieure à une valeur limite minimale.

5. Procédé de diagnostic selon l'une quelconque des revendications précédentes, ***caractérisé en ce qu*'**une pression de commande (26) est déterminée pour une commande, la pression de commande (26) étant la valeur de la différence de pression lorsque le piston a atteint une position d'extrémité (3).

6. Procédé de diagnostic selon l'une quelconque des revendications précédentes, ***caractérisé en ce qu'**un* signal d'alarme est généré lorsque la pression de commande dépasse une valeur limite maximale.

7. Dispositif de diagnostic (20) avec un servomoteur (1) pneumatique avec au moins un piston (3) qui est mobile entre deux positions d'extrémité dans un boîtier (2) et qui définit deux enceintes de travail (6, 7) aptes à être reliées à un système d'alimentation en pression qui est sous pression (8), une position au moins du piston (3) dans le boîtier (2) étant susceptible d'être représentée au moyen du dispositif de diagnostic (20), ***caractérisé en ce* qu'**est prévu un élément de mesure de la différence de pression permettant de mesurer la différence entre une pression caractéristique qui est la part statique de la pression régnant dans une enceinte de travail (6, 7) et une pression de référence qui est la part statique de la pression régnant dans la deuxième enceinte de travail quand la deuxième enceinte de travail n'est pas reliée au système d'alimentation en pression, cette différence de pression étant susceptible d'être évaluée au moyen du dispositif de diagnostic (20).

8. Dispositif de diagnostic (20) selon la revendication précédente, ***caractérisé en ce que*** le dispositif de diagnostic (20) comporte une unité de calcul numérique.
